# EUROPÄISCHE PATENTSCHRIFT

(11) **EP 2 820 668 B1**
(45) Veröffentlichungstag und Bekanntmachung des Hinweises auf die Patenterteilung: **05.05.2021**
(21) Anmeldenummer: 13707587.5
(22) Anmeldetag: 22.02.2013
(51) Int. Cl.: H01J 49/02, H03L 1/00

(54) **VORRICHTUNG ZUR SPANNUNGSVERSORGUNG DER KATHODE EINES MASSENSPEKTROMETERS**
DEVICE FOR SUPPLYING VOLTAGE TO THE CATHODE OF A MASS SPECTROMETER
DISPOSITIF POUR ALIMENTER EN TENSION LA CATHODE D'UN SPECTROMÈTRE DE MASSE

(30) Priorität: 29.02.2012 DE 102012203141
(43) Veröffentlichungstag der Anmeldung: 07.01.2015
(73) Patentinhaber: Inficon GmbH, 50968 Köln (DE)
(72) Erfinder: ROLFF, Norbert, 50169 Horrem (DE)
(74) Vertreter: dompatent von Kreisler Selting Werner - Partnerschaft von Patent- und Rechtsanwälten mbB
(86) Internationale Anmeldenummer: PCT/EP2013/053550
(87) Internationale Veröffentlichungsnummer: WO 2013/127701

(56) Entgegenhaltungen:
- DE-T2- 69 203 845
- DE-T2- 69 901 918
- DE-T2- 69 901 918
- JP-A- 2003 079 142
- JP-A- 2005 210 899
- JP-A- 2007 318 999
- US-A- 5 625 541
- US-A1- 2010 046 264
- Steve - Mappus: "Current Doubler Rectifier Offers Ripple Current Cancellation", , 1. September 2004 (2004-09-01), Seiten 1-8, XP055091297, Gefunden im Internet: URL:http://www.ti.com/lit/an/slua323/slua3 23.pdf [gefunden am 2013-12-03]
- Anonymous: "Spannungsverdoppler - Wikipedia", , 15 October 2011 (2011-10-15), XP055698436, Retrieved from the Internet: URL:https://de.wikipedia.org/w/index.php?t itle=Spannungsverdoppler&oldid=94816920 [retrieved on 2020-05-26]

## Beschreibung

Die Erfindung betrifft eine Vorrichtung zur Spannungsversorgung einer Ionenquelle eines Massenspektrometers und insbesondere zur Spannungsversorgung der Massenspektrometer-Kathode.

Massenspektrometer dienen zur Analyse von Gasen und finden unter anderem in Lecksuchgeräten Anwendung. Durch ein elektrisches Feld werden die aus der heißen Kathode austretenden Elektronen beschleunigt. Hierbei wird ein Elektronenstrom erzeugt, der die zu untersuchende Substanz in der Gasphase durch die Elektronen ionisiert und einem Analysator zuführt. Dieses elektrische Feld wird zwischen einer Kathode und einer Anode erzeugt. Zur Spannungsversorgung der Kathode eines Massenspektrometers muss ein vorgegebener Emissionsstrom zuverlässig und mit möglichst geringem Störanteil erzeugt werden, indem die Heizspannung der Kathode als Stellglied variiert wird.

US 6064580 A beschreibt ein Schaltnetzteil mit Synchrongleichrichtungstransistoren an den Sekundärwicklungen eines Transformators. EP0549920A lehrt die Verwendung von den Synchrongleichrichtungstransistoren parallel geschalteten Dioden, um Schaltverluste zu verringern.

Allgemein bekannt sind sogenannte Spannungsvervielfacherschaltungen wie die Villard-Schaltung bestehend aus einer Kaskade von Dioden und Kondensatoren.

Der Erfindung liegt die Aufgabe zugrunde, eine Vorrichtung zur Spannungsversorgung der Kathoden einer lonenquelle eines Massenspektrometers mit wenig Bauteilen und geringer Verlustleistung bereitzustellen.

Die erfindungsgemäße Vorrichtung wird definiert durch die Merkmale von Anspruch 1.

Hierzu liegt in einem Schaltnetzteil an einem Transformator eine primärseitige Eingangsspannung an. Sekundärseitig ist der Transformator mit zwei Ausgangsanschlüssen und einem ausgangsseitigen Mittenanschluss versehen. An den beiden Ausgangsanschlüssen des Transformators liegen gegenläufige, d. h. zueinander um 180° phasenverschobene Ausgangsspannungen an. Wenn an dem ersten Anschluss eine positive Ausgangsspannung anliegt, liegt dieselbe Ausgangsspannung mit umgekehrtem Vorzeichen an dem zweiten Ausgangsanschluss an. Die beiden Ausgangsanschlüsse des Transformators sind jeweils direkt mit einer Diode verbunden. Zur Erhöhung des Wirkungsgrades werden parallel zu den Dioden entsprechend einem gesteuerten Gleichrichter, Transistoren eingesetzt, wobei im Falle von zwei n-Kanal-Transistoren die Kathode der einen Diode direkt mit dem ersten Transformatorausgang und die Kathode der zweiten Diode direkt mit dem zweiten Transformatorausgang verbunden ist. Im Falle von p-Kanal-Transistoren sind entsprechend die Anode der einen Diode mit dem ersten Transformatorausgang und die Anode der anderen Diode mit dem zweiten Ausgang des Transformators verbunden. Das heißt mit anderen Worten, dass einander entsprechende Anschlüsse der beiden Dioden jeweils mit verschiedenen Ausgängen des Transformators direkt verbunden sind.

Bei den beiden Dioden ist jeweils genau ein Transistor parallel geschaltet, wobei erfindungsgemäß das Gate des einen Transistors direkt mit dem ersten Ausgangsanschluss und das Gate des zweiten Transistors direkt mit dem anderen Ausgangsanschluss des Transformators verbunden ist.

Die Dioden dienen zur Gleichrichtung der Transformator-Ausgangsspannungen, wobei die parallel zu den Dioden geschalteten Transistoren den Wirkungsgrad der Schaltung verbessern.

Hierbei ist vorzugsweise der Drain-Anschluss des einen Transistors direkt mit dem ersten Transformatorausgang und der Drain-Anschluss des anderen Transistors direkt mit dem zweiten Transformatorausgang verbunden. Die Source-Anschlüsse der beiden Transistoren können miteinander verbunden sein und direkt an den dem Transformator gegenüberliegenden und nicht direkt mit dem Transformator verbundenen Anschlüssen anliegen. Die Source-Anschlüsse liegen dann also an den beiden Kathoden der Dioden im Falle von p-Kanal-Transistoren und an den beiden Anoden der Dioden im Falle von n-Kanal-Transistoren an. Vorzugsweise handelt es sich bei den Transistoren um Feldeffekt-Transistoren nach dem p-Kanal- oder nach dem n-Kanal-Typ. Vorzugsweise bilden ein Glättungskondensator und eine Drosselspule einen Tiefpass zwischen dem Mittenanschluss des Transformators und den Source-Anschlüssen der Transistoren. Im Gegensatz zu der beschriebenen Variante als Gegentakt-Wandler kann die Schaltung auch als Eintaktflusswandler ausgeführt werden, wobei jeweils nur ein Transistor und eine Diode benötigt wird.

Gemäß einer Ausführungsform dient die Spannungsversorgungsvorrichtung zur Ansteuerung zweier Kathoden, in dem zwei Transistoren abwechselnd genau einen der beiden Kathodenausgangsanschlüsse ansteuern. Ein herkömmlicherweise verwendetes Relais zur wechselnden Ansteuerung der Kathodenanschlüsse entfällt dann. Die Ansteuerung durch die Transistoren erfolgt zudem zuverlässiger und schneller als durch herkömmliche Schaltrelais.

Erfindungsgemäß wird aus mindestens einer der an den beiden Transformatorausgängen anliegenden Ausgangsspannungen eine weitere Gleichspannung mit Hilfe mindestens eines Spannungsvervielfachers erzeugt. Hierbei kann jedem der beiden Transformator-Ausgänge genau ein Spannungsvervielfacher zugeordnet sein, der über einen Trennungskondensator mit dem jeweiligen Ausgang verbunden sein kann. Die Gleichspannung kann
a) als Versorgung zur Erzeugung der Elektronenenergie (Anodenspannung) für das Massenspektrometer,
b) zur Erzeugung einer Versorgungsspannung für die die beiden Kathodenanschlüsse ansteuernden Transistoren und/oder
c) zur Versorgung einer Messschaltung zur Messung und/oder Regelung des Emissionsstroms dienen.

Der Emissionsstrom ist der innerhalb der Ionenquelle von der Anode zur jeweils eingeschalteten Kathode fließende Strom, wobei die Elektronenenergie durch die

Spannungsdifferenz zwischen Anode und Kathode gegeben ist. Erfindungsgemäß wird der Emissionsstrom mit Hilfe der Pulsweitenmodulation übertragen.

Im Folgenden wird anhand der Figuren ein Ausführungsbeispiel der Erfindung näher erläutert. Es zeigen
- Fig. 1: ein Prinzipschaltbild der Spannungsversorgungsvorrichtung als Gegentaktwandler und
- Fig. 2: ein Detail aus Fig. 1.

Ein Transformator 1 ist primärseitig und sekundärseitig mit jeweils drei Anschlüssen versehen. An einer der Primäranschlüsse liegt die Eingangsspannung U₁ für den Transformator an. An dem ersten Ausgangsanschluss 32 und dem zweiten Ausgangsanschluss 30 liegen zueinander phasenverschobene, d. h. gegenläufige, Transformatorausgangsspannungen an. Der dritte Sekundäranschluss ist als ausgangsseitiger Mittenanschluss 31 ausgebildet. Im Folgenden wird der erste Ausgangsanschluss 32 als negativer Ausgang und der zweite Ausgangsanschluss 30 als positiver Ausgang bezeichnet, d. h. es wird jeweils nur eine Phase der sich einstellenden Ausgangsspannungen betrachtet.

Der negative Ausgang 32 ist mit der Kathode einer Diode 7 verbunden. Der positive Ausgang 30 ist mit der Kathode einer Diode 9 verbunden. Die Anoden der beiden Dioden 7, 9 sind miteinander verbunden.

Zu jeder der beiden Dioden 7, 9 ist ein Transistor 8, 10 in Form eines n-Kanal-Feldeffekttransistors parallel geschaltet. Hierbei sind die Source-Anschlüsse der beiden Transistoren 8, 10 jeweils mit den Anoden der beiden Dioden verbunden. Der Drain-Anschluss des ersten Transistors 8 ist mit dem negativen Ausgang 32 verbunden und der Drain-Anschluss des zweiten Transistors 10 ist mit dem positiven Ausgang 30 verbunden. Der Gate-Anschluss des ersten Transistors 8 ist mit dem Drain-Anschluss des zweiten Transistors 10 und mit dem positiven Ausgang 30 verbunden. Der Gate-Anschluss des zweiten Transistors 10 ist mit dem Drain-Anschluss des ersten Transistors 8 und mit dem negativen Ausgang 32 verbunden. Zu diesem Zeitpunkt ist also der Transistor 8 leitend, während der Transistor 10 gesperrt ist.

Im Falle von p-Kanal-Transistoren 8, 10 wären lediglich die Dioden in ihrer Richtung umzukehren, so dass die Kathoden der beiden Dioden 7, 9 miteinander verbunden und die Anoden der Dioden mit jeweils verschiedenen Ausgängen 30, 32 des Transformators 1 verbunden sind.

Erfindungsgemäß wird aus derselben Trafo-Wicklung des Transformators 1 die Versorgungsspannung für die Erfassung, Regelung und Generierung der Elektronenenergie für die Anoden-Kathoden-Emission erzeugt. Bei größeren Kathoden-Heizströmen wird die Gleichrichtung durch einen gesteuerten Gleichrichter 8, 10 unterstützt, der bei dem Gegentaktwandler direkt aus der Trafo-Ausgangsspannung des jeweils anderen Pfades gesteuert wird. Der gesteuerte Gleichrichter 8, der den Ausgang 32 gleichrichtet, wird über den Transformatorausgang 30 direkt angesteuert. In den Zeiten, in denen die Transformatorausgangsspannung nahe null Volt ist, fließt der Strom durch die mit den Source-Anschlüssen der beiden Transistoren 8, 10 verbundene Drosselspule 11 und durch die Dioden 7, 9.

Da die Spannungen an dem Transformatorausgang, die für die Kathode passend sind, oft niedrig sind, empfiehlt es sich, die Spannung mit einem Spannungsvervielfacher 16, 17 auf den gewünschten Wert U₃ zu bringen. Erfindungsgemäß ist hierzu jeweils ein Spannungsvervielfacher 16, 17 über jeweils einen Trennungskondensator 13, 14 mit dem positiven Ausgang 30 und mit dem negativen Ausgang 32 des Transformators 1 verbunden. In Fig. 2 erkennt man einen einfachen Spannungsvervielfacher, der aus den Dioden 33 und 34 gebildet wird. An den Ausgängen der Spannungsvervielfacher 16, 17 wird die Gleichspannung U₃ abgegriffen, die beispielsweise genutzt werden kann, um eine Spannungserzeugungseinrichtung 18 zur Generierung der Anodenspannung U_{A} zu versorgen. Alternativ oder ergänzend kann mit Hilfe der Gleichspannung U₃ eine Spannungsversorgungseinrichtung 21 gespeist werden, die über den Optokoppler 22 die Information für die Gate-Spannungen für zwei Transistoren 19, 20 liefert, die wechselnd zwei separate Kathoden-Anschlüsse Kat₁, Kat₂ ansteuern.

Hierbei sind die Drain-Anschlüsse der beiden Transistoren 19, 20 jeweils mit dem Mittenanschluss 31 des Transformators verbunden, welches im Falle von n-Kanal-Transistoren der positive Pol der Kathodenspannungsversorgung darstellt. Die Gate-Anschlüsse der Transistoren 19, 20 sind jeweils mit der Spannungsversorgungeinrichtung 21 verbunden. Der Source-Anschluss des einen Transistors 19 ist mit dem zweiten Kathodenanschluss Kat₂ und der Source-Anschluss des Transistors 20 mit dem ersten Kathodenanschluss Kat₁ verbunden. An den Kathodenanschlüssen Kat₁, Kat₂ können jeweils eine Kathode angeschlossen sein, deren gegenüberliegender Pol mit dem gemeinsamen Kathodenanschluss Kat verbunden ist. Eine Umschaltung der Kathoden kann durch die Gleichspannungsheizung auf einfache Weise jeweils mit einem Transistor 19, 20 erfolgen. Insbesondere kann auch im Falle mehrerer Kathodenanschlüsse, d. h. bei mehr als zwei Kathodenanschlüssen, mit jeweils einem Transistor die Ansteuerung der Kathodenanschlüsse erfolgen.

Der Emissionsstrom fließt innerhalb der Ionenquelle von dem Anschluss für die Anodenspannung U_{A} zu den Anschlüssen der jeweils eingeschalteten Kathode Kat₁ bzw. Kat₂ und der gemeinsame Kathodenanschluss. Das mittlere Kathodenpotential wird mittels der Widerstände 27, 28 einschließlich des durch den Emissionsstrom entstehenden Spannungsabfalls an den Widerständen 26 und 29 abgebildet. Um den Emissionsstrom auf Massepotential, auf dem sich die Signalauswertung 25, welches vorzugsweise ein Prozessorbaustein ist, normalerweise befindet, wird der Emissionsstrom, der an den Widerständen 26, 29 einen Spannungsabfall hervorruft, mittels Wandlung in dem Pulsweitenmodulations-Wandler 23 in ein PWM-Signal geformt. Das PWM-Signal wird über einen Optokoppler 24 zur massebezogenen Signalauswertung 25 übertragen. Dort wird mit einem Mikroprozessor das PWM-Signal in Zahlenwerte umgeformt, die dann proportional zu dem Emissionsstrom sind. Dadurch kann mit Hilfe der erhaltenen Zahlenwerte und einer Software der Emissionsstrom geregelt werden.

Die Stellgröße ist das Tastverhältnis des Schaltnetzteils 4 und kann direkt aus dem Prozessor generiert werden. In dem gezeigten Ausführungsbeispiel wird die Stellgröße über einen Analogausgang, der mit Hilfe eines Digital-Analog-Konverters 6 und einem Schaltnetzteil-IC ("Integrated Circuit") 4 gebildet, generiert. Hierbei kann die in dem Schaltnetzteil-IC realisierte Strombegrenzung genutzt werden. Hierfür wird als Strombegrenzungswiderstand der Widerstand 5 genutzt. Die Erzeugung der Elektronenenergie benötigt nur einen Aufwärtswandler 18, der normalerweise eine Spannung von ca. 70 bis 100 V aus der isolierten Versorgungsspannung U3 generiert.

Die Spannungsvervielfacher 16, 17, die mindestens aus je zwei Gleichrichtern bestehen, werden durch eine kapazitive Anbindung an den Transformator bestehend aus den Kondensatoren 13, 14, 15 gespeist und ermöglichen eine für Gleichströme isolierte Anbindung, wie in Fig. 2 dargestellt. Die gleichspannungsmäßige Isolierung der Spannungsversorgung sorgt dafür, dass der Emissionsstrom, der am Leistungsausgang des Gleichrichters bestehend aus den Teilen 7, 8, 9 und 10 in die aktive Kathode fließt, fehlerfrei ausgewertet werden kann. Jeweils ein Spannungsvervielfacher wird vorzugsweise an beiden Transformatorausgängen 30, 32 angeschlossen, wodurch die Strombelastbarkeit größer und der Ripple kleiner wird. Zudem werden Spitzen im Transformator abgebaut, die den aktiven Gleichrichter zerstören könnten.

## Patentansprüche

1. Vorrichtung zur Spannungsversorgung der Kathoden (Kat₁, Kat₂) einer Ionenquelle eines Massenspektrometers, mit
einem mit einer Eingangsspannung (U₁) versorgten Transformator (1) mit mindestens einem ersten Ausgang (32) und einem zweiten Ausgang (30)
und einem ausgangsseitigen Mittenanschluss (31) und
mindestens zwei Transistoren (8, 10), wobei das Gate des ersten Transistors (8) mit dem zweiten Ausgang (30) und das Gate des zweiten Transistors (10) mit dem ersten Ausgang (32) des Transformators (1) verbunden ist,
**dadurch gekennzeichnet,**
**dass** mindestens zwei Dioden (7, 9), deren einander entsprechende Anschlüsse, also die Kathoden oder die Anoden, mit verschiedenen der Ausgänge (30, 32) des Transformators (1) verbunden sind, wobei der Anschluss der ersten Diode (7) mit dem ersten Ausgang (32) und der Anschluss der zweiten Diode (9) mit dem zweiten Ausgang (30) verbunden ist, wobei für jede Diode (7, 9) ein zu der jeweiligen Diode parallel geschalteter erster (8) bzw. zweiter Transistor (10) vorgesehen ist, wobei der Source-Anschluss jedes Transistors (8, 10) mit dem dem Transformator (1) gegenüberliegenden Anschluss der zugehörigen Diode (7, 9) verbunden ist,
**dass** aus der an dem ersten Ausgang (32) und/oder an dem zweiten Ausgang (30) des Transformators anliegenden Ausgangsspannung eine Gleichspannung (U₃) mit mindestens einem Spannungsvervielfacher (16,17) erzeugt wird, und dass der mindestens eine Spannungsvervielfacher, bestehend aus mindestens zwei Gleichrichtern (16, 17) über einen Trennungskondensator (13, 14) mit einem der beiden Ausgangsanschlüsse (30, 32) des Transformators (1) als aktiver Pfad verbunden ist und über einen Kondensator (15) mit den dem Transformator (1) gegenüberliegenden Anschlüssen der Dioden (7, 9) als Bezugspfad verbunden ist und dass eine Messschaltung (23) zur Messung des Emissionsstroms der jeweils aktivierten Kathode (Kat₁, Kat₂) in Form eines Pulsweitenmodulators (PWM) vorgesehen ist und dass der Emissionsstrom über zwei zwischen dem Mittenanschluss (31) und den dem Transformator (1) gegenüberliegenden Anschlüssen der beiden Dioden (7, 9) in Reihe geschalteten ersten Widerständen (26, 29) abfällt und über zwei zueinander in Reihe und zu den ersten Widerständen (26, 29) parallel geschaltete Widerstände (27, 28) gemittelt wird.

2. Vorrichtung nach Anspruch 1, **dadurch gekennzeichnet, dass** der Drain-Anschluss des ersten Transistors (8) mit dem ersten Ausgang (32) und der Drain-Anschluss des zweiten Transistors (10) mit dem zweiten Ausgang (30) des Transformators (1) verbunden ist.

3. Vorrichtung nach einem der vorhergehenden Ansprüche, **dadurch gekennzeichnet, dass** zwischen dem ausgangsseitigen Mittenanschluss (31) des Transformators (1) und den Source-Anschlüssen der Transistoren (8, 10) ein Tiefpass aus einem Glättungskondensator (12) und einer Drosselspule (11) vorgesehen ist.

4. Vorrichtung nach einem der vorhergehenden Ansprüche, **dadurch gekennzeichnet, dass** die Vorrichtung zur Versorgung zweier Kathoden mit jeweils einem Ausgang (Kat₁, Kat₂) für jede der beiden Kathoden versehen ist, wobei zwei Transistoren (19, 20) zum wechselnden Ansteuern der beiden Kathodenanschlüsse (Kat₁, Kat₂) mit dem Transformator (1) verbunden sind.

5. Vorrichtung nach Anspruch 4, **dadurch gekennzeichnet, dass** jeder Kathodenanschluss (Kat₁, Kat₂) mit dem Source-Anschluss genau eines der beiden Transistoren (19, 20) verbunden ist, wobei ein Transistor (19,20) den zugehörigen Kathodenanschluss (Kat₁, Kat₂) genau dann ansteuert, wenn die an dem jeweiligen Gate-Anschluss anliegende Transistor-Spannung, die an dem Source-Anschluss anliegende Kathodenspannung übersteigt.

6. Vorrichtung nach einem der vorhergehenden Ansprüche, **dadurch gekennzeichnet, dass** die Gleichspannung (U₃)
zur Versorgung einer die Gate-Spannung der beiden Transistoren (19, 20) erzeugenden Spannungsversorgungseinrichtung (21), und/oder
zur Versorgung einer die Anodenspannung (U_{A}) des Massenspektrometers erzeugenden Spannungsversorgungseinrichtung (18) und/oder
zur Versorgung einer Messschaltung (23) zur Messung des Emissionsstroms der jeweils aktivierten Kathode (Kat₁, Kat₂) dient.

## Claims

1. A device for voltage supply of the cathode (Kat₁, Kat₂) of an ion source of a mass spectrometer, said device comprising
a transformer (1) supplied by an input voltage (U₁), said transformer having at least one first output (32) and a second output (30) and an output-side intermediate connector (31) and at least two transistors (8, 10), wherein the gate of the first transistor (8) is connected to the second output (30) and the gate of the second transistor (10) is connected to the first output (32) of the transformer (1),
**characterized in that**
at least two diodes (7, 9) are connected, via their mutually corresponding connectors, i.e. the cathodes or the anodes, to different ones of the outputs (30, 32) of the transformer (1), the connector of the first diode (7) being connected to the first output (32) and the connector of the second diode (9) being connected to the second output (30), wherein, for each diode (7, 9), a first (8) and respectively second (10) transistor is connected in parallel to the respective diode, and the source connector of each transistor (8, 10) is connected to that connector of the corresponding diode (7, 9) which is arranged opposite to the transformer (1),
a direct voltage (U₃) is generated by at least one voltage multiplier (16, 17) from the output voltage applied to the first output (32) and/or the second output (30) of the transformer, and that said at least one voltage multiplier, consisting of at least two rectifiers (16, 17), is connected via a separation capacitor (13, 14) to one of the two output connectors (30, 32) of the transformer (1), thus providing an active path, and is connected via a capacitor (15) to the connectors of the diodes (7, 9) which are arranged opposite to the transformer (1), thus providing a reference path, and that a measurement circuit (23) for measuring the emission current of the respective activated cathode (Kat₁, Kat₂) is provided in the form of a pulse width modulator (PWM), and that the emission current is decreasing across two first resistors (26, 29) which are connected in series between the intermediate connector (31) and those connectors of the two diodes (7, 9) which are arranged opposite to the transformer (1), and is averaged via two resistors (27, 28) connected in series to each other and in parallel to the first resistors (26, 29).

2. The device according to claim 1, **characterized in that** the drain connector of the first transistor (8) is connected to the first output (32) and the drain connector of the second transistor (10) is connected to the second output (30) of the transformer (1).

3. The device according to any one of the preceding claims, **characterized in that** a low-pass consisting of a smoothing capacitor (12) and a choke coil (11) is provided between the output-side intermediate connector (31) of the transformer (1) and the source connectors of the transistors (8, 10).

4. The device according to any one of the preceding claims, **characterized in that** the device, for feeding two cathodes, is provided with a respective output (Kat₁, Kat₂) for each of said two cathodes, wherein two transistors (19, 20) for alternately driving the two cathode connectors (Kat₁, Kat₂) are connected to the transformer (1).

5. The device according to claim 4, **characterized in that** each cathode connector (Kat₁, Kat₂) is connected to the source connector of at least one of the two transistors (19, 20), wherein a transistor (19, 20) drives the associated cathode connector (Kat₁, Kat₂) exactly when the transistor voltage applied to the respective gate connector exceeds the cathode voltage applied to the source connector.

6. The device according to any one of the preceding claims, **characterized in that** said direct voltage (U₃) serves
for feeding a voltage supply device (21) generating the gate voltage of the two transistors (19,20), and/or
for feeding a voltage supply device (18) generating the anode voltage (U_{A}) of the mass spectrometer, and/or
for feeding a measurement circuit (23) for measuring the emission current of the respective activated cathode (Kat₁, Kat₂).

## Revendications

1. Dispositif pour alimenter en tension les cathodes (Kat₁, Kat₂) d'une source d'ions d'un spectromètre de masse, comprenant un transformateur (1) alimenté avec une tension d'entrée (U₁) ayant au moins une première sortie (32) et une seconde sortie (30) et une borne centrale côté sortie (31), et
au moins deux transistors (8, 10), la grille du premier transistor (8) étant connectée à la seconde sortie (30) et la grille du second transistor (10) étant connectée à la première sortie (32) du transformateur (1), **caractérisé en ce que**
au moins deux diodes (7, 9), dont des bornes correspondant mutuellement, c'est-à-dire les cathodes ou les anodes, sont connectées à des sorties différentes (30, 32) du transformateur (1), la borne de la première diode (7) étant connectée à la première sortie (32) et la borne de la seconde diode (9) étant connectée à la seconde sortie (30), un premier (8) ou respectivement un second transistor (10) connecté en parallèle avec la diode respective étant prévu pour chaque diode (7, 9), la borne de source de chaque transistor (8, 10) étant connectée à la borne de la diode associée (7, 9) opposée au transformateur (1),
une tension continue (U₃) est générée avec au moins un multiplicateur de tension (16, 17) à partir de la tension de sortie présente à la première sortie (32) et/ou à la seconde sortie (30) du transformateur, et **en ce que** ledit au moins un multiplicateur de tension, constitué d'au moins deux redresseurs (16, 17), est connecté par l'intermédiaire d'un condensateur de séparation (13, 14) à l'une des deux bornes de sortie (30, 32) du transformateur (1) en tant que trajet actif et est connecté par l'intermédiaire d'un condensateur (15) aux bornes des diodes (7, 9) opposées au transformateur (1) en tant que trajet de référence, et **en ce qu'**un circuit de mesure (23) est prévu pour mesurer le courant d'émission de la cathode activée respective (Kat₁, Kat₂) sous la forme d'un modulateur de largeur d'impulsion (PWM), et **en ce que** le courant d'émission chute à travers deux premières résistances (26, 29) connectées en série entre la borne centrale (31) et les bornes des deux diodes (7, 9) opposées au transformateur (1), et est moyenné à travers deux résistances (27, 28) connectées en série l'une avec l'autre et en parallèle avec les premières résistances (26, 29).

2. Dispositif selon la revendication 1, **caractérisé en ce que** la borne de drain du premier transistor (8) est connectée à la première sortie (32) et la borne de drain du second transistor (10) est connectée à la seconde sortie (30) du transformateur (1).

3. Dispositif selon l'une quelconque des revendications précédentes, **caractérisé en ce qu'**un filtre passe-bas comprenant un condensateur de lissage (12) et une bobine d'arrêt (11) est prévu entre la borne centrale côté sortie (31) du transformateur (1) et les bornes de source des transistors (8, 10).

4. Dispositif selon l'une quelconque des revendications précédentes, **caractérisé en ce que** le dispositif d'alimentation de deux cathodes est pourvu d'une sortie (Kat₁, Kat₂) respective pour chacune des deux cathodes, deux transistors (19, 20) pour commander alternativement les deux bornes de cathode (Kat₁, Kat₂) étant connectés au transformateur (1).

5. Dispositif selon la revendication 4, **caractérisé en ce que** chaque borne de cathode (Kat₁, Kat₂) est connectée à la borne de source précisément de l'un des deux transistors (19, 20), un transistor (19, 20) actionnant la borne de cathode associée (Kat₁., Kat₂) précisément lorsque la tension de transistor présente à la borne de grille respective dépasse la tension de cathode présente à la borne de source.

6. Dispositif selon l'une des revendications précédentes, **caractérisé en ce que** la tension continue (U₃) sert à
alimenter un dispositif d'alimentation en tension (21) générant la tension de grille des deux transistors (19, 20), et/ou
alimenter un dispositif d'alimentation en tension (18) générant la tension d'anode (U_{A}) du spectromètre de masse et/ou
alimenter un circuit de mesure (23) pour mesurer le courant d'émission de la cathode respectivement activée (Kat₁, Kat₂).
